# EUROPÄISCHE PATENTANMELDUNG

(11) **EP 0 849 539 A1**
(43) Veröffentlichungstag der Anmeldung: **24.06.1998**
(21) Anmeldenummer: 97102754.5
(22) Anmeldetag: 20.02.1997
(51) Int. Cl.: F24D 3/10

(54) **Ausdehnungsgefäss**

(30) Priorität: 21.12.1996 DE 19653776
(71) Anmelder: Winkelmann + Pannhoff GmbH Umformtechnik, 59227 Ahlen/Westfalen (DE)
(72) Erfinder: Winkelmann, Heinrich, 59 227 Ahlen (DE)
(74) Vertreter: Patentanwälte Meinke, Dabringhaus und Partner

(57) **Zusammenfassung**

Ein Ausdehnungsgefäß für Heizungen oder dergl., insbesondere Wandthermen, mit einem von einem Trennelement voneinander getrennten Wasser- und Gasraum, wobei der Wasserraum an ein Wasserleitungsnetz angeschlossen ist und der Gasraum mit einem unter Druck stehenden Gas gefüllt ist, soll so verbessert werden, daß es aufgrund seiner Geometrie eine verbesserte Druckstabilität bietet und somit den Einsatz alternativer Werkstoffe, wie beispielsweise Kunststoff, für die Herstellung solcher Gefäße ermöglicht.

Dies wird dadurch erreicht, daß das Ausdehnungsgefäß aus einem in einem Formgebungsprozeß hergestellten Kunststoffkörper (1) mit wenigstens zwei zylinderförmigen Hohlräumen (2,3) besteht, von denen wenigstens einer im wesentlichen den Wasserraum und wenigstens der andere im wesentlichen den Gasraum bildet, wobei Verbindungsleitungen (4,5) für den Druckausgleich zwischen den Hohlräumen (2,3) in den Kunststoffkörper (1) integriert sind.

## Beschreibung

Die Erfindung betrifft ein Ausdehnungsgefäß für Heizungen oder dergl., insbesondere Wandthermen, mit einem von einem Trennelement voneinander getrennten Wasser- und Gasraum, wobei der Wasserraum an ein Wasserleitungsnetz angeschlossen ist und der Gasraum mit einem unter Druck stehenden Gas gefüllt ist.

Derartige Ausdehnungsgefäße werden in geschlossenen Heizkreisläufen seit langem eingesetzt und haben sich bestens bewährt. Bei kleineren Heizkreisläufen für Wohnungen oder für kleinere Einfamilienhäuser kommen mehr und mehr sogenannte Wandthermen zum Einsatz, in welche derartige Ausdehnungsgefäße eingebaut sind. Diese Druckausdehnungsgefäße bestehen aufgrund des innerhalb des Thermengehäuses zur Verfügung stehenden geringen Raumes bisher aus flachen, rechteckigen oder runden Gefäßen, die aus zwei Schalen gebildet sind, zwischen denen eine flächige Membran als Trennelement eingebaut ist. Bei Druckausdehnung im Heizkreislauf durch Erwärmung des Wassers vergrößert sich dann das Wasservolumen innerhalb des Ausdehnungsgefäßes, wodurch sich die Membran in Richtung des Gasraumes bewegt und das in diesem enthaltene Gas komprimiert wird. Anstelle einer solchen flächigen Membran sind auch Ausdehnungsgefäße mit ball- bzw. blasenförmiger Membran bekannt.

Da diese Ausdehnungsgefäße für Wandthermen aufgrund des innerhalb der Therme zur Verfügung stehenden geringen Raumes sehr flach ausgebildet sein müssen, weisen sie hinsichtlich ihrer Druckstabilität eine ungünstige Gefäßgeometrie auf. Die Schalen dieser flachen Ausdehnungsgefäße werden deshalb bisher aus Stahlblech hergestellt, da nur ein Werkstoff hoher Festigkeit bei relativ geringen Wandstärken die erforderliche Druckstabilität gewährleistet.

Aufgabe der Erfindung ist es demgegenüber, ein gattungsgemäßes flaches Ausdehnungsgefäß so zu verbessern, daß es aufgrund seiner Geometrie eine verbesserte Druckstabilität bietet und somit den Einsatz alternativer Werkstoffe, wie beispielsweise Kunststoff, für die Herstellung solcher Gefäße ermöglicht. Außerdem soll die Herstellung des Ausdehnungsgefäßes wesentlich vereinfacht werden.

Diese Aufgabe wird bei einem Ausdehnungsgefäß der eingangs bezeichneten Art erfindungsgemäß dadurch gelöst, daß das Ausdehnungsgefäß aus einem in einem Formgebungsprozeß hergestellten Kunststoffkörper mit wenigstens zwei zylinderförmigen Hohlräumen besteht, von denen wenigstens einer im wesentlichen den Wasserraum und wenigstens der andere im wesentlichen den Gasraum bildet, wobei Verbindungsleitungen für den Druckausgleich zwischen den Hohlräumen in den Kunststoffkörper integriert sind.

Mit der Erfindung wird ein Ausdehnungsgefäß in flacher Baugröße zur Verfügung gestellt, welches aufgrund der zylinderförmigen Gestaltung der wenigstens zwei Hohlräume eine gegenüber den bekannten Gefäßen wesentlich verbesserte Druckstabilität bietet. Dies macht es möglich, derartige Ausdehnungsgefäße aus Kunststoff in einem einzigen Formgebungsprozeß herzustellen, was den Herstellungsaufwand gegenüber bekannten Ausdehnungsgefäßen wesentlich vereinfacht. Je nach dem jeweils geforderten Wasserausdehnungsvolumen können dabei auch mehrere Hohlräume vorgesehen sein, die dann gemeinsam den Wasser- bzw. Gasraum bilden und geeignet miteinander verbunden sind.

Vorzugsweise ist vorgesehen, daß das Trennelement als blasenförmige Membran ausgebildet ist.

Wird eine blasenförmige Membran als Trennelement verwandt, ist es zweckmäßig, daß innerhalb der Membran der Wasserraum angeordnet ist.

In vorteilhafter Ausgestaltung ist vorgesehen, daß die zylinderförmigen Hohlräume beliebig zueinander, z.B. parallel, rechtwinklig, konzentrisch oder sternförmig, im Kunststoffkörper angeordnet sind. Die Anordnung der Hohlräume ist dabei an die jeweiligen Einbaubedingungen anzupassen, um eine jeweils optimale geometrische Aufteilung bei flacher Baugröße des gesamten Kunststoffkörpers zu erreichen.

Vorteilhaft kann es insbesondere auch sein, daß die zylinderförmigen Hohlräume ringförmig ausgebildet sind. Die Hohlräume bilden dann einen geschlossenen bzw. nahezu geschlossenen Ring, wobei sich diese ringförmigen zylinderförmigen Hohlräume dann bevorzugt konzentrisch umgeben, wobei der innere Hohlraum dann auch in Kugelform ausgebildet sein kann.

Die zylinderförmigen Hohlräume können einen kreisförmigen Querschnitt oder aber auch einen elliptischen Querschnitt aufweisen, dies hängt von den jeweiligen Einbaubedingungen ab.

Nach einer vorteilhaften weiteren Ausgestaltung kann vorgesehen sein, daß das Trennelement als in wenigstens einem zylinderförmigen Hohlraum verschiebbarer Kolben ausgebildet ist.

Alternativ kann vorgesehen sein, daß das Trennelement von einer gasundurchlässigen, eine von Wasser abweichende Dichte aufweisenden Flüssigkeit gebildet ist. Diese Flüssigkeit bildet dann die Trennschicht zwischen dem Gas- und dem Wasserraum. Diese Art des Trennelementes kann grundsätzlich auch für beliebige andere Gestaltungen von Ausdehnungsgefäßen eingesetzt werden.

In Abhängigkeit von den jeweiligen Anforderungen des Heizkreislaufes kann vorgesehen sein, daß die zylinderförmigen Hohlräume unterschiedlich groß ausgebildet sind.

Um die Herstellung eines Ausdehnungsgefäßes mit einer Membran als Trennelement wesentlich zu vereinfachen, schlägt die Erfindung auch ein Verfahren zur Herstellung eines solchen Ausdehnungsgefäßes vor, das sich dadurch auszeichnet, daß in einem ersten Blasformschritt zunächst die Membran aus einem elastischen Kunststoff geformt und gas- und wasserdicht mit einem als Einlegeteil in den ersten Blasformschritt eingebrachten Wasseranschlußstutzen verbunden wird, und daß anschließend in einem zweiten Blasformschritt der Kunststoffkörper geformt und gas- und wasserdicht mit der als Einlegeteil zusammen mit dem Wasseranschlußstutzen in den zweiten Blasformschritt eingebrachten Membran verbunden wird.

Erkennbar läßt sich mit diesem Verfahren auf besonders einfache und damit vorteilhafter Weise ein erfindungsgemäßes Ausdehnungsgefäß mit Membran als Trennelement herstellen, wobei die beiden aufeinanderfolgenden Blasformschritte in einem integrierten Prozeß unmittelbar aneinander anschließen können oder aber auch zeitlich und räumlich getrennt ablaufen können.

Besonders vorteilhaft ist dabei vorgesehen, daß zur gas- und wasserdichten Verbindung des Wasseranschlußstutzens mit der Membran und dem Kunststoffkörper ein Wasseranschlußstutzen mit mindestens einer umlaufenden Vertiefung verwendet wird, welche eine formschlüssige Verbindung des Kunststoffes in der plastischen Phase des Blasformprozesses mit dem Wasseranschlußstutzen ermöglicht. Durch diese Verfahrensführung und Anpassung des Wasseranschlußstutzens läßt sich auf besonders einfache Weise die gas- und wasserdichte Verbindung zwischen den Bauteilen, Membran und Kunststoffkörper sowie Wasseranschlußstutzen erreichen. Im zweiten Blasformschritt wird im übrigen die blasenförmige Membran mit dem bereits integrierten Wasseranschlußstutzen so als Einlegeteil in dem Blasformschritt eingebracht, daß die blasenförmige Membran in einem der Hohlräume des zu bildenden Kunststoffkörpers angeordnet ist.

Zur gas- und wasserdichten Verbindung der Teile mit dem Wasseranschlußstutzen weist der Wasseranschlußstutzen rillenförmige oder ähnliche Vertiefungen auf, diese Rillen können auch durch die Gewindegänge des Anschlußgewindes zur Verbindung des Ausdehnungsgefäßes mit der Rohrleitung der Wassererwärmungsanlage gebildet werden.

Weiterhin ist vorteilhaft vorgesehen, daß im zweiten Blasformschritt gleichzeitig Befestigungshalterungen des Ausdehnungsgefäßes und/oder eine Ventilaufnahme für ein Gasventil mit angeformt werden.

Zusätzlich oder alternativ ist vorgesehen, daß im zweiten Blasformschritt der Kunststoffhohlkörper gasdicht mit einem als Einlegeteil in den zweiten Blasformschritt eingebrachten Gasventileinsatz verbunden wird. Dieses Einlegeteil wird dann natürlich in der Position eingebracht, wo sich später der Gasraum des Ausdehnungsgefäßes befindet. Der Gasventileinsatz wird dann im Prinzip auf die gleiche Weise wie der Wasseranschlußstutzen gasdicht mit dem Kunststoffkörper verbunden. Dazu weist der Gasventileinsatz dann ebenfalls mindestens ein umlaufende Vertiefung auf.

Die Erfindung ist nachstehend anhand der Zeichnung beispielsweise näher erläutert. Diese zeigt in:
- Fig. 1: in stehender Anordnung einen Längsschnitt durch ein Ausdehnungsgefäß nach einer ersten Ausführungsform,
- Fig. 2: in derselben Darstellung wie in Fig. 1 ein Ausdehnungsgefäß nach einer zweiten Ausführungsform,
- Fig. 3: ebenfalls einen Längsschnitt durch ein Ausdehnungsgefäß nach einer dritten Ausführungsform,
- Fig. 4: einen Schnitt gemäß der Linie IV-IV in Fig. 3,
- Fig. 5: einen Schnitt durch ein Ausdehnungsgefäß nach einer vierten Ausführungsform,
- Fig. 6: ebenfalls einen Längsschnitt durch ein weiteres Ausdehnungsgefäß nach einer besonders bevorzugten vierten Ausführungsform,
- Fig. 7: ein Schnitt gemäß der Linie VII-VII in Fig. 6,
- Fig. 8 und 9: Teilansichten jeweils im Schnitt, die das besonders bevorzugte Herstellungsverfahren verdeutlichen,
- Fig. 10: den unteren Bereich des Gasraumes des Ausdehnungsgefäßes nach Fig. 6 mit angeformtem Stutzen zum Einbau eines Gasventileinsatzes und
- Fig. 11: in derselben Darstellung wie in Fig. 10 ein als Einlegeteil eingesetztes Gasventil.

Ein Ausdehnungsgefäß für Wandthermen besteht bei allen Ausführungsformen aus einem einzigen, in einem Blasformvorgang oder dergl. hergestellten, allgemein mit 1 bezeichneten Kunststoffkörper. In diesem Kunststoffkörper sind beim Ausführungsbeispiel nach Figur 1 eine Mehrzahl von sternförmig angeordneten Hohlräumen ausgeformt, nämlich zylinderförmige Hohlräume 2 und kleinere zylinderförmige Hohlräume 3. Diese zylinderförmigen Hohlräume 2 und 3 sind mit ebenfalls im Kunststoffhohlkörper 1 ausgeformten Verbindungsleitungen 4, 5 untereinander verbunden.

Die größeren zylinderförmigen Hohlräume 2 sind radial innenseitig mit einem Öffnungsbereich versehen, welcher jeweils mit einem Anschlußstutzen 6 ausgerüstet ist. Über diesen Anschlußstutzen 6 sind sämtliche zylinderförmigen Hohlräume 2 an einen gemeinsamen Leitungsanschluß 7 angeschlossen, der die Verbindung zum Wasserleitungsnetz der Wandtherme herstellt.

Innerhalb der zylinderförmigen Hohlräume 2 ist jeweils eine als Trennelement dienende blasenförmige Membran 8 angeordnet, welche jeweils vom Anschlußstutzen 6 gehalten und zum Anschlußstutzen 6 hin offen ist, d.h. die jeweilige blasenförmige Membran 8 steht über den Leitungsanschluß 7 mit dem Leitungsnetz in Verbindung. Die jeweilige blasenförmige Membran 8 füllt weitgehend den jeweiligen Innenraum des zylindrischen Hohlraumes 2 aus und bildet einen jeweils mit 9 bezeichneten Wasserraum. Dabei sind alle Wasserräume über den Leitungsanschluß 7 miteinander verbunden, so daß ein Druckausgleich zwischen den Wasserräumen 9 gewährleistet ist.

Das jeweils mit 10 bezeichnete Innere der kleineren zylinderförmigen Hohlräume 3 sowie der Bereich der Verbindungsleitungen 4, 5 und der zwischen den Wandungen der jeweiligen zylindrischen Hohlräume 2 und der jeweiligen Membran 8 zur Verfügung stehende Raum bilden den gemeinsamen Gasraum des Ausdehnungsgefäßes. Dieser Gasraum ist beispielsweise mit unter Druck stehendem Stickstoff gefüllt, ein Druckausgleich ist über die Verbindungsleitungen 4 und 5 gewährleistet.

Bei Temperaturänderungen im Heizungskreislauf der Wandtherme dehnt sich das Wasser in den Wasserräumen 9 innerhalb der blasenförmigen Membran 8 aus bzw. verringert sich, so daß sich die Membran 8 gegen den Gasdruck im Gasraum bewegen kann bzw. von diesem zusammengedrückt wird.

Ersichtlich steht ein Ausdehnungsgefäß aus einem einzigen Kunststoffkörper 1 zur Verfügung, das eine sehr flache Bautiefe aufweist, so daß es ohne Schwierigkeiten in eine Wandtherme eingebaut, z.B. eingehängt, werden kann. Es ist dabei klar, daß es grundsätzlich natürlich auch möglich ist, innerhalb der jeweiligen Membran 8 den Gasraum vorzusehen und den Wasserraum außerhalb der Membran und in den anderen zylinderförmigen Hohlräumen 3 vorzusehen. Dies hängt jeweils von den Einbaubedingungen und Anforderungen im Einzelfall ab.

In Figur 2 ist eine zweite Ausführungsform eines erfindungsgemäßen Ausdehnungsgefäßes dargestellt. Der Übersichtlichkeit halber sind dabei dieselben Bezugszeichen wie in Figur 1 verwandt, sofern gleiche Teile betroffen sind.

Im Unterschied zur Ausführungsform nach Figur 1 weist der Kunststoffkörper 1 bei dieser Ausführungsform lediglich zwei zylinderförmige Gehäuse 2, 3 auf, welche bei diesem Ausführungsbeispiel ringförmig ausgebildet und konzentrisch zueinander angeordnet sind. Dabei bildet der innere kleinere Hohlraum 3 einen geschlossenen Ring und dient als Gasraum 10, welcher über radiale Verbindungsleitungen 4 mit dem äußeren größeren Hohlraum 2 in Verbindung steht, welcher keinen komplett geschlossenen Ring bildet, sondern an seinen beiden gegenüberliegenden Enden jeweils mit einem Anschlußstutzen 6 ausgerüstet ist, der endseitig jeweils eine endseitig offene blasenförmige Membran 8 hält. Beide Enden des Hohlraumes 2 sind, ausgehend vom Anschlußstutzen 6, über einen gemeinsamen Leitungsanschluß 7, der in den Kunststoffkörper 1 integriert ist, an das Wasserleitungsnetz angeschlossen. Alternativ kann der Leitungsanschluß 7 auch T-förmig ausgebildet sein, wobei in beide T-Schenkel dann die Anschlußstutzen integriert sind. Der Wasserraum 9 ist somit innerhalb der Membran 8 angeordnet, der Gasraum wird vom Inneren 10 des inneren zylindrischen ringförmigen Hohlraumes 3 gebildet und vom Bereich außerhalb der Membran 8 des Hohlraumes 2. Auch dieses so gebildete Ausdehnungsgefäß weist eine flache Bautiefe auf und kann beispielsweise hängend in der Wandtherme angeordnet werden. Es ist selbstverständlich, daß, je nach den jeweiligen Einsatzbedingungen auch der Gasraum innerhalb der Membran 8 und der Wasserraum außerhalb der Membran 8 angeordnet sein kann.

Eine weitere Ausführungsform eines aus einem einzigen Kunststoffkörper 1 gebildeten Ausdehnungsgefäßes zeigen die Figuren 3 und 4. Bei dieser Ausführungsform sind im Kunststoffkörper 1 nebeneinander drei größere zylinderförmige Hohlräume 2 ausgebildet sowie angrenzend an diese ebenfalls nebeneinander drei kleinere Hohlräume 3. Die jeweils größeren zylinderförmigen Hohlräume 2 sind an einem Ende mit einem Anschlußstutzen 6 ausgerüstet, der jeweils einerseits die innerhalb des zylindrischen Hohlraumes 2 angeordnete blasenförmige Membran 8 hält und andererseits den Anschluß an einen gemeinsamen Leitungsanschluß 7 herstellt. Innerhalb der Membran 8 ist jeweils der Wasserraum 9 vorgesehen. Das Innere 10 der kleineren zylinderförmigen Hohlräume 3 und die Hohlräume 2 stehen über Verbindungsleitungen 4 bzw. 5 miteinander in Verbindung und somit im Druckausgleich. Dabei ist wiederum der Bereich der zylinderförmigen Hohlräume 2 außerhalb der Membran 8 und der Innenraum 10 der kleineren zylinderförmigen Hohlräume 3 mit unter Druck stehendem Gas, beispielsweise Stickstoff, gefüllt.

Es ist selbstverständlich, daß auch bei dieser Ausführungsform grundsätzlich der Gasraum innerhalb der Membran 8 angeordnet sein kann und die Wasserräume außerhalb der Membran und in den zylinderförmigen Hohlräumen 3.

In Figur 5 ist eine der Figur 2 ähnliche Ausführungsform eines erfindungsgemäßen Ausdehnungsgefäßes aus einem einzigen Kunststoffkörper 1 dargestellt. Bei dieser Ausführungsform ist der äußere zylinderförmige Hohlraum 2 als geschlossener Kreisring ausgebildet und konzentrisch zu einem inneren Hohlraum 3 angeordnet, welcher kugelförmig ausgebildet ist. Innerhalb dieses kugelförmigen Hohlraumes 3 ist eine blasenförmige Membran 8 angeordnet, die mit einem Anschlußstutzen 6 befestigt ist und an ein Leitungsnetz anschließbar ist. Der Innenraum der Membran 8 bildet somit innerhalb des kugelförmigen Hohlraumes 3 den Wasserraum 9. Zwischen dem inneren Hohlraum 3 und dem äußeren Hohlraum 2 sind radiale Verbindungsleitungen 5 ausgespart, der Gasraum wird im wesentlichen vom äußeren Hohlraum 2 gebildet und ist im übrigen mit einem Gasventil 11 ausgerüstet, welches unter anderem zur Befüllung mit einem geeigneten Gas, wie Stickstoff, dient.

Eine weitere besonders bevorzugte Ausführungsform eines aus einem einzigen Kunststoffkörper 1 gebildeten Ausdehnungsgefäßes ist in den Fig. 6 und 7 dargestellt. Bei dieser Ausführungsform sind im Kunststoffkörper 1 nebeneinander zwei gleich große zylinderförmige Hohlräume 2 und 3 ausgebildet, welche über in den Kunststoffkörper 1 integrierte Verbindungsleitungen 4 miteinander in Verbindung stehen. Innerhalb des Hohlraumes 2 ist eine blasenförmige Membran 8 angeordnet, deren Innenraum den Wasserraum 9 bildet. Der Gasraum wird somit vom Inneren 10 des Hohlraumes 3 und vom die Membran 8 umgebenden Hohlraum 2 gebildet. Der Gasraum ist mit einem Gasventil 11 versehen, während die blasenförmige Membran 8 gemeinsam mit dem Kunststoffkörper 1 gas- und wasserdicht an einen Wasseranschlußstutzen 12 angeschlossen ist, der die Verbindung zum Leitungsnetz herstellt.

Insbesondere zur Herstellung dieses vorbeschriebenen Ausdehnungsgefäßes nach den Figuren 6 und 7 sieht die Erfindung auch ein besonders geeignetes Herstellungsverfahren vor, das anhand der Figuren 8 und 9 nachfolgend beschrieben wird.

Dabei wird erfindungsgemäß in einem ersten Blasformschritt zunächst die Membran 8 aus einem elastischen Kunststoff geformt und dabei gas- und wasserdicht mit dem als Einlegeteil in den ersten Blasformschritt eingebrachten Wasseranschlußstutzen 12 verbunden. Dabei weist der Wasseranschlußstutzen 12 zur gas- und wasserdichten Verbindung des Wasseranschlußstutzens 12 mit der Membran 8 mindestens eine umlaufende rillenförmige Vertiefung 13 auf. Durch diese ist eine formschlüssige Verbindung des Kunststoffes in der plastischen Phase des Blasformprozesses mit dem Wasseranschlußstutzen 12 gewährleistet.

Im unmittelbaren Anschluß an diesen ersten Blasformschritt oder hiervon zeitlich und ggf. räumlich getrennt, wird anschließend in einem zweiten Blasformschritt der Kunststoffkörper 1 geformt und gas- und wasserdicht mit der als Einlegeteil zusammen mit dem Wasseranschlußstutzen 12 in den zweiten Blasformschritt eingebrachten Membran 8 verbunden. Dabei wird die Membran 8 mit dem Wasseranschlußstutzen 12 derart als Einlegeteil angeordnet, daß sie sich in dem anschließend entstehenden Hohlraum 2 des Kunststoffkörpers 1 befindet. Die gas- und wasserdichte Verbindung zwischen dem Wasseranschlußstutzen und dem Kunststoffkörper 1 wird dabei wiederum durch die bzw. mehrere rillenförmige Vertiefung(en) 13 im Wasseranschlußstutzen 12 gewährleistet.

Beim zweiten Blasformschritt können gleichzeitig auch Befestigungshalterungen 14 und/oder eine Ventilaufnahme 15 für einen Gasventileinsatz 16 mit an den Kunststoffkörper 1 angeformt werden, wie dies in den Figuren 6 und 10 dargestellt ist.

Alternativ kann auch vorgesehen sein, daß im zweiten Blasformschritt der Kunststoffkörper 1 gasdicht mit einem als Einlegeteil in den zweiten Blasformschritt eingebrachten Gasventileinsatz 16 verbunden wird, wie dies in Fig. 11 dargestellt ist, der Gasventileinsatz 16 wird dann in der gleichen Weise als Einlegeteil verwendet wie der Wasseranschlußstutzen 12.

Natürlich ist die Erfindung nicht auf die dargestellten Ausführungsbeispiele beschränkt. Weitere Ausgestaltungen sind möglich, ohne den Grundgedanken zu verlassen. So kann die Form und Anordnung der Hohlräume 2,3 sowie deren Anzahl auch anders sein und dergl. mehr.

## Patentansprüche

1. Ausdehnungsgefäß aus Kunststoff für Heizungen oder dgl., insbesondere Wandthermen, mit einem von einem Trennelement voneinander getrennten Wasser- und Gasraum, wobei der Wasserraum an ein Wasserleitungsnetz angeschlossen ist und der Gasraum mit einem unter Druck stehenden Gas gefüllt ist,
dadurch gekennzeichnet,
daß das Ausdehnungsgefäß aus einem in einem Formgebungsprozeß hergestellten Kunststoffkörper (1) mit wenigstens zwei zylinderförmigen Hohlräumen (2,3) besteht, von denen wenigstens einer im wesentlichen den Wasserraum und wenigstens der andere im wesentlichen den Gasraum bildet, wobei Verbindungsleitungen (4,5) für den Druckausgleich zwischen den Hohlräumen (2,3) in den Kunststoffkörper (1) integriert sind.

2. Ausdehnungsgefäß nach Anspruch 1,
dadurch gekennzeichnet,
daß das Trennelement als vorzugsweise blasenförmige Membran (8) ausgebildet ist.

3. Ausdehnungsgefäß nach Anspruch 2,
dadurch gekennzeichnet,
daß innerhalb der Membran (8) der Wasserraum (9) vorgesehen ist.

4. Ausdehnungsgefäß nach Anspruch 1 oder einem der folgenden,
dadurch gekennzeichnet,
daß die zylinderförmigen Hohlräume (2,3) beliebig zueinander, z.B. parallel, rechtwinklig, konzentrisch oder sternförmig, im Kunststoffkörper (1) angeordnet sind.

5. Ausdehnungsgefäß nach Anspruch 4,
dadurch gekennzeichnet,
daß die zylinderförmigen Hohlräume (2,3) ringförmig ausgebildet sind.

6. Ausdehnungsgefäß nach Anspruch 1 oder einem der folgenden,
dadurch gekennzeichnet,
daß die zylinderförmigen Hohlräume (2,3) einen kreisförmigen oder elliptischen Querschnitt aufweisen.

7. Ausdehnungsgefäß nach einem oder mehreren der Ansprüche 1, 4, 5, 6,
dadurch gekennzeichnet,
daß das Trennelement als in wenigstens einem zylinderförmigen Hohlraum (2,3) verschiebbarer Kolben ausgebildet ist.

8. Ausdehnungsgefäß nach einem oder mehreren der Ansprüche 1, 4, 5, 6,
dadurch gekennzeichnet,
daß das Trennelement von einer gasundurchlässigen, eine von Wasser abweichende Dichte aufweisenden Flüssigkeit gebildet ist.

9. Verfahren zur Herstellung eines Ausdehnungsgefäßes nach einem oder mehreren der Ansprüche 2 bis 6,
dadurch gekennzeichnet,
daß in einem ersten Blasformschritt zunächst die Membran (8) aus einem elastischen Kunststoff geformt und gas- und wasserdicht mit einem als Einlegeteil in den ersten Blasformschritt eingebrachten Wasseranschlußstutzen (12) verbunden wird und daß anschließend in einem zweiten Blasformschritt der Kunststoffkörper (1) geformt und gas- und wasserdicht mit der als Einlegeteil zusammen mit dem Wasseranschlußstutzen (12) in den zweiten Blasformschritt eingebrachten Membran (8) verbunden wird.

10. Verfahren nach Anspruch 9,
dadurch gekennzeichnet,
daß zur gas- und wasserdichten Verbindung des Wasseranschlußstutzens (12) mit der Membran (8) und dem Kunststoffkörper (1) ein Wasseranschlußstutzen (12) mit mindestens einer umlaufenden Vertiefung (13) verwendet wird, welche eine formschlüssige Verbindung des Kunststoffes in der plastischen Phase des Blasformprozesses mit dem Wasseranschlußstutzen (12) ermöglicht.

11. Verfahren nach Anspruch 9, 10 oder 11,
dadurch gekennzeichnet,
daß im zweiten Blasformschritt gleichzeitig Befestigungshalterungen (14) des Ausdehnungsgefäßes und/oder eine Ventilaufnahme (15) für ein Gasventil mit angeformt werden.

12. Verfahren nach Anspruch 9 oder 10,
dadurch gekennzeichnet,
daß im zweiten Blasformschritt der Kunststoffkörper (1) gasdicht mit einem als Einlegeteil in den zweiten Blasformschritt eingebrachten Gasventileinsatz (16) verbunden wird.
